# EUROPÄISCHE PATENTSCHRIFT

(11) **EP 3 551 565 B1**
(45) Veröffentlichungstag und Bekanntmachung des Hinweises auf die Patenterteilung: **03.02.2021**
(21) Anmeldenummer: 17828848.6
(22) Anmeldetag: 07.12.2017
(51) Int. Cl.: B66B 7/02

(54) **SCHIENENFUSSHALTER ZUM BEFESTIGEN EINER SCHIENE EINER AUFZUGSANLAGE**
RAIL FOOT HOLDER FOR FASTENING A RAIL OF A LIFT FACILITY
SUPPORT DE PIEDS SUR RAILS POUR FIXER UN RAIL D'ASCENSEUR

(30) Priorität: 07.12.2016 EP 16202634
(43) Veröffentlichungstag der Anmeldung: 16.10.2019
(73) Patentinhaber: Inventio AG, 6052 Hergiswil (CH)
(72) Erfinder: SIMONATTO MARQUES, Robson, 06730-000 Vargem Grande Paulista (BR)
(86) Internationale Anmeldenummer: PCT/EP2017/081795
(87) Internationale Veröffentlichungsnummer: WO 2018/104435

(56) Entgegenhaltungen:
- EP-A1- 0 448 839
- DE-A1- 3 010 826
- US-A- 3 420 337
- US-A1- 2012 133 164

## Beschreibung

Die Erfindung betrifft einen Schienenfußhalter zum Befestigen einer Schiene einer Aufzugsanlage in einem Aufzugsschacht und ein Verfahren zum Befestigen einer Schiene einer Aufzugsanlage in einem Aufzugsschacht mittels vorzugsweise mehreren solchen Schienenfußhaltern

Aus der EP 0 448 839 A1 ist eine Befestigungsvorrichtung für Führungsschienen von Aufzügen bekannt. Die bekannte Befestigungsvorrichtung ermöglicht eine Änderung einer Vorspannkraft einer Schienenklammer. Solch eine Änderung beziehungsweise Einstellung der Vorspannkraft der Schienenklammer wird erreicht, indem ein als Auflagenfutter für die Führungsschiene dienendes Halbrundprofil verschiedene Dicken aufweisen kann. Dementsprechend ist es allerdings erforderlich, dass bereits vor dem Zusammenbau der Befestigungsvorrichtung und somit in der Regel bereits vor der Montage der Aufzugsanlage bestimmt wird, welches Halbrundprofil erforderlich ist und als Bestandsteil der Befestigungsvorrichtung angeliefert werden muss. Aus der DE3010826 ist eine Schienenfußhalter nach dem Oberbegriff des Anspruchs 1 bekannt.

Bei der Montage einer Aufzugsanlage in einem Aufzugsschacht eines Gebäudes können die Aufzugsschienen (Schienen) direkt oder mittelbar an einer Gebäudewand befestigt werden. Solch eine Aufzugsschiene kann beispielsweise als eine Führungsschiene für eine Aufzugskabine oder ein Gegengewicht der Aufzugsanlage dienen. Solche Aufzugsschienen erstrecken sich in der Regel über die gesamte Fahrstrecke des Aufzugs, was vielfach annähernd der Höhe des Gebäudes entsprechen kann. Die Aufzugsschienen sind hierbei so stark im Gebäude befestigt, dass seitliche Führungskräfte sicher aufgenommen werden können. Allerdings kann sich die Gebäudehöhe im Zeitverlauf verändern. Hierfür kommen mehrere Ursachen in Frage. Beispielsweise kann ein Gebäude nach seiner Fertigstellung in Folge einer Austrocknung von Beton und durch eine Gebäudesetzung schrumpfen. Auch durch Temperaturänderungen und durch Sonneneinstrahlung können Veränderungen der Gebäudehöhe bewirkt werden.

Höhenänderungen des Gebäudes wirken sich in der Regel in nicht kompensierten relativen Längenänderungen zu den metallischen Aufzugsschienen aus. Dies bedeutet, dass sich die Führungsschienen somit im Aufzugsschacht gegenüber dem Gebäude verschieben. Schrumpft beispielsweise das Gebäude, dann wachsen die Führungsschienen in Relation zum Gebäude. Um bei solchen relativen Längenänderungen Deformationen in Schienenabschnitten zwischen Befestigungspunkten zu vermeiden, müssen die Befestigungspunkte für eine Schiene, insbesondere Führungsschiene, so ausgeführt sein, dass ein Längenausgleich ermöglicht ist. Gleichzeitig muss aber auch eine den jeweiligen Anforderungen genügende Befestigung der Schiene sichergestellt sein, so dass beispielsweise im Fall einer Führungsschiene die Führungskräfte aufgenommen werden können.

Aufgabe der Erfindung ist es, einen Schienenfußhalter, der zum Befestigen einer Schiene einer Aufzugsanlage in einem Aufzugsschacht dient, und ein Verfahren zum Befestigen einer Schiene einer Aufzugsanlage in einem Aufzugsschacht mittels zumindest einem Schienenfußhalter anzugeben, die verbessert ausgestaltet sind. Speziell kann sich hierbei die Aufgabe der Erfindung stellen, einen solchen Schienenfußhalter und ein solches Verfahren anzugeben, die eine verbesserte Befestigung ermöglichen, bei der insbesondere eine vereinfachte Einstellung und Montage ermöglicht wird, wobei im montierten Zustand sowohl eine relative Verschiebung der Schiene entlang ihrer Erstreckung ermöglicht als auch eine Bewegung oder Verdrehung quer beziehungsweise um ihre Erstreckung verhindert ist.

Im Folgenden sind Lösungen und Vorschläge für eine entsprechende Ausgestaltung angegeben, die einen Schienenfußhalter und ein Verfahren, das mit zumindest einem Schienenfußhalter durchgeführt wird, betrifft und zumindest Teile der gestellten Aufgabe löst. Des weiteren sind vorteilhafte ergänzende oder alternative Weiterbildungen und Ausgestaltungen angegeben oder beschrieben.

Bei einer Lösung kann ein Schienenfußhalter, der zum Befestigen einer Schiene in einem Aufzugsschacht dient, mit einem Anlagekörper, der in dem Aufzugsschacht anordenbar ist, und zumindest einer Halteeinrichtung ausgebildet sein, wobei durch den Anlagekörper eine Anlageebene für einen Schienenfuß der Schiene vorgegeben ist, wobei die Halteeinrichtung einen Haltekopf aufweist, wobei zum Befestigen der Schiene ein erstes Seitenteil des Schienenfußes zwischen dem Haltekopf der Halteeinrichtung und der Anlageebene anordenbar ist, wobei beim Befestigen der Schiene ein Haltemaß zwischen dem Haltekopf der Halteeinrichtung und der Anlageebene zum Ausgleich von Toleranzen des ersten Seitenteils des Schienenfußes veränderbar, wobei der Haltekopf der Halteeinrichtung zum Verringern des Haltemaßes in einer Drehrichtung um eine Drehachse der Halteeinrichtung in eine Befestigungsstellung drehbar ist und wobei eine der Anlageebene zugewandte Seite des Haltekopfes der Halteeinrichtung in zumindest einem sich in der Drehrichtung um die Drehachse der Halteeinrichtung erstreckenden Befestigungsbereich, an dem ein zumindest mittelbarer Kontakt zwischen dem Haltekopf der Halteeinrichtung und dem ersten Seitenteil des Schienenfußes ermöglicht ist, mit einer Steigung entgegen der Drehrichtung ausgestaltet ist.

Die Schiene (Aufzugsschiene) ist hierbei kein Bestandteil des Schienenfußhalters. Insbesondere kann der Schienenfußhalter auch unabhängig von einer Schiene oder anderen Komponenten einer Aufzugsanlage hergestellt und vertrieben werden. Der Schienenfußhalter ist so ausgestaltet, dass in Bezug auf eine bestimmte Anordnung der Schiene eine verbesserte Anordnung und/oder Montage der Schiene ermöglicht ist. Insbesondere kann hierbei beim Montieren der Aufzugsanlage, bei der ein oder mehrere Schienen über vorzugsweise jeweils mehrere Schienenfußhalter in dem Aufzugsschacht befestigt werden, eine verbesserte Einstellung in Bezug auf eine beispielsweise spielfreie Befestigung der Schiene erfolgen. Dies ermöglicht insbesondere einen Ausgleich von Fertigungstoleranzen der Schiene, die speziell eine Materialstärke eines Schienenfußes betreffen können. Beispielsweise kann die Materialstärke des Schienenfußes von Schienenabschnitt zu Schienenabschnitt schwanken. Wenn solche Schienenabschnitte dann aneinandergefügt werden, um die Schiene zu bilden, dann wird in jedem Abschnitt gegebenenfalls eine etwas andere Einstellung des Haltemaßes erforderlich sein. Diese Einstellung kann auf besonders einfache Weise durch einen Monteur erfolgen, wenn die Schiene im Aufzugsschacht montiert wird.

Bei einer weiteren Lösung kann ein Verfahren zum Befestigen einer Schiene einer Aufzugsanlage in einem Aufzugsschacht mittels zumindest einem erfindungsgemäßen Schienenfußhalter angegeben werden, wobei der Anlagekörper ortsfest in dem Aufzugsschacht angeordnet wird, wobei ein erstes Seitenteil des Schienenfußes zwischen dem Haltekopf der Halteeinrichtung und der durch den Anlagekörper vorgegebenen Anlageebene angeordnet wird, und wobei der Haltekopf zum Verringern des Haltemaßes zwischen dem Haltekopf der Halteeinrichtung und der Anlageebene um die Drehachse der Halteeinrichtung gedreht wird.

Es versteht sich, dass die Bezeichnungen erstes Seitenteil und zweites Seitenteil des Schienenfußes hier zur Bezeichnung der beiden Seitenteile des Schienenfußes gemacht sind, ohne dass hierdurch eine Festlegung erfolgen soll, welches der beiden Seitenteile als erstes beziehungsweise als zweites Seitenteil bezeichnet wird. Speziell kann der Schienenfuß so abgewandelt ausgestaltet sein, dass die beiden Seitenteile des Schienenfußes gerade in vertauschter Weise als erstes und zweites Seitenteil bezeichnet sind. Konstruktiv kann dies einer Spiegelung des Schienenfußhalters an einer geeigneten Konstruktionsebene entsprechen. Prinzipiell sind allerdings auch diesbezüglich spiegelsymmetrische Ausführungen des Schienenfußhalters denkbar. Entsprechendes gilt für die Bezeichnungen Halteeinrichtung und weitere Halteeinrichtung beziehungsweise erste und zweite Halteeinrichtung.

Ein besonderes Merkmal der vorgeschlagenen Ausgestaltung besteht darin, dass ein Einstellen des Haltekopfes der Halteeinrichtung an die in der Regel toleranzbehafteten Abmessungen des Schienenfußes ohne Zerlegen der Halteeinrichtung ermöglicht ist, was im Rahmen dieser Anmeldung als "Einstellen ohne Zerlegen" bezeichnet ist. Entsprechend ist ein "Befestigen ohne Zerlegen" möglich, indem bei einer möglichen Weiterbildung ein Zustellen beziehungsweise Annähern der Halteeinrichtung an den Schienenfuß möglich ist, was beispielsweise durch ein geeignetes Langloch realisiert werden kann. Des weiteren kann in vorteilhafter Weise eine Ausgestaltung realisiert werden, bei der sowohl bezüglich dem Einstellen ohne Zerlegen als auch bezüglich dem Befestigen ohne Zerlegen eine Arretierung beziehungsweise Fixierung des Haltekopfes in der gewünschten Stellung durch einen einzigen Montageschritt, der beispielsweise im Festziehen einer Schraube besteht, ermöglicht ist. Mögliche Ausführungen für das Einstellen ohne Zerlegen sowie das Befestigen ohne Zerlegen sind auch nachfolgend und anhand der Beschreibung der Figuren im weiteren Detail erläutert.

Vorteilhaft ist es somit, dass der Haltekopf der Halteeinrichtung für ein zum Verringern des Haltemaßes dienendes Einstellen in der Drehrichtung um die Drehachse der Halteeinrichtung in die Befestigungsstellung drehbar ist. Ferner ist es vorteilhaft, dass der Haltekopf der Halteeinrichtung bei dem zum Verringern des Haltemaßes dienenden Einstellen in der Drehrichtung um die Drehachse der Halteeinrichtung in die Befestigungsstellung gedreht wird. Hierbei ist ein Einstellen ohne Zerlegen möglich.

Ferner ist zum Befestigen der Schienen beziehungsweise beim Befestigen der Schiene ein Befestigen ohne Zerlegen möglich.

Vorteilhaft ist es ferner, dass der Haltekopf bei einem zum Verringern des Haltemaßes dienenden Einstellen, insbesondere bei einem Einstellen ohne Zerlegen, in einer entgegen der Drehrichtung orientierten weiteren Drehrichtung um die Drehachse in eine Befestigungsstellung drehbar ist und dass die der Anlageebene zugewandte Seite des Haltekopfes in einem sich in der weiteren Drehrichtung um die Drehachse erstreckenden weiteren Befestigungsbereich, an dem ein zumindest mittelbarer Kontakt zwischen dem Haltekopf und dem ersten Seitenteil des Schienenfußes ermöglicht ist, mit einer Steigung entgegen der weiteren Drehrichtung ausgestaltet ist. Hierdurch kann der Monteur beim Einstellen das Haltemaß unabhängig davon verringern, ob er zum Einstellen den Haltekopf in der Drehrichtung oder in der anderen, nämlich weiteren, Drehrichtung dreht. Hierdurch ergeben sich auch ergonomische Vorteile, da sowohl für die rechte als auch für die linke Hand die ergonomisch günstigste Drehrichtung von dem Monteur gewählt werden kann. Der Haltekopf kann diesbezüglich in seiner Größe und Ausgestaltung, insbesondere an seiner der Anlageebene abgewandten Seite, so ausgestaltet werden, dass beispielsweise ein vorteilhaftes Greifen mit einem Handschuh ermöglicht ist.

Vorteilhaft ist es, dass die Halteeinrichtung relativ zu dem Grundkörper so verstellbar ist, dass ein Abstand zwischen der Drehachse der Halteeinrichtung und einer weiteren Halteeinrichtung, zwischen denen der Schienenfuß befestigbar ist, veränderbar ist. Bei einer Montage kann vor einem Verringern des Abstands zwischen der Drehachse der Halteeinrichtung und der weiteren Halteeinrichtung die Schiene mit ihrem Schienenfuß zwischen den beiden Halteeinrichtungen positioniert werden, dann die Halteeinrichtung relativ zu dem Grundkörper so verstellt werden, dass der Abstand zwischen der Drehachse der Halteeinrichtung und der weiteren Halteeinrichtung verringert wird, bis die gewünschte Befestigungsposition für die Drehachse erreicht ist, und anschließend der Haltekopf um die Drehachse gedreht werden, bis das geeignete Haltemaß eingestellt ist. Hierdurch ist eine Befestigung der Schiene mittels der Halteeinrichtung ohne Zerlegen möglich. Bei einer möglichen Ausgestaltung ist es vorteilhaft, dass der Anlagekörper hierfür ein Langloch aufweist, in dem ein Bolzen der Halteeinrichtung geführt ist. Diese Ausgestaltung ermöglicht dann eine Verstellung der Halteeinrichtung relativ zu dem Anlagekörper.

Vorteilhaft ist es, dass der Haltekopf der Halteeinrichtung eine dem Anlagekörper zugewandte Stirnseite aufweist, die zum Fixieren des Haltekopfes relativ zu dem Anlagekörper mittels eines Befestigungsmittels der Halteeinrichtung gegen den Anlagekörper beaufschlagbar ist. Solch ein Befestigungsmittel kann beispielsweise einen Schraubenbolzen aufweisen, der zum Beispiels mittels einer Mutter und einer Beilagscheibe an dem Anlagekörper befestigt wird. Hierdurch ergibt sich die Möglichkeit, dass der Schraubenbolzen zugleich als Bolzen dient, der beispielsweise in einem Langloch des Anlagekörpers geführt ist, um eine Verstellung der Halteeinrichtung relativ zu dem Anlagekörper zu ermöglichen.

Hierbei ist es des weiteren von Vorteil, dass die dem Anlagekörper zugewandte Stirnseite des Haltekopfes der Halteeinrichtung als strukturierte Stirnseite ausgestaltet ist. Die strukturierte Stirnseite kann die Funktion einer Fixierung unterstützen, da der Einfluss von Schmutz, Flüssigkeiten, wie Öl, und dergleichen verringert wird. Beispielsweise besteht die Möglichkeit, in der dem Anlagekörper zugewandten Stirnseite des Haltekopfes Rillen vorzusehen. Hierbei ist es besonders vorteilhaft, wenn solche Rillen als sich radial zu der Drehachse der Halteeinrichtung verlaufende Rillen in der dem Anlagekörper zugewandten Stirnseite des Haltekopfes ausgestaltet sind. Hierbei ist auch eine Kombination von solchen Maßnahmen denkbar. Beispielsweise können Rillen, insbesondere radial zu der Drehachse verlaufende Rillen, auch mit anderen Strukturelementen an der Stirnseite kombiniert werden, um eine strukturierte Stirnseite zu bilden. Die strukturierte Stirnseite ist vorzugsweise so ausgestaltet, dass sich die Stirnseite des Haltekopfes beim Fixieren beziehungsweise Festschrauben mit dem Anlagekörper verkrallt. Dadurch wird einem unbeabsichtigten Verdrehen des Haltekopfs im montierten Zustand vorgebeugt. Diese radial zu der Drehachse der Halteeinrichtung verlaufenden Rillen, die zur Ausgestaltung der strukturierten Stirnseite dienen können, erfüllen dieses Kriterium.

Des weiteren ist es vorteilhaft, dass eine weitere Halteeinrichtung vorgesehen ist und dass eine weitere Halteeinrichtung beziehungsweise eine Drehachse der weiteren Halteeinrichtung ortsfest an dem Anlagekörper angeordnet ist. Bei dieser Ausgestaltung kann es insbesondere möglich sein, dass nur die Halteeinrichtung so gegenüber dem Anlagekörper verstellbar ist, dass sich die Drehachse der Halteeinrichtung relativ zu dem Anlagekörper verstellen lässt. Sofern eine Positionierung der weiteren Halteeinrichtung relativ zu der Schiene erforderlich ist, kann dies in vorteilhafter Weise durch eine Verstellung des Anlagekörpers gegenüber einem Befestigungskörper erreicht werden. Bei der Montage wird dann zunächst die weitere Halteeinrichtung in die gewünschte Position im Aufzugsschacht gebracht. Dann kann der Anlagekörper in seiner Position fixiert werden, was beispielsweise durch eine entsprechende Befestigung an dem Befestigungskörper ermöglicht ist. Anschließend kann die Halteeinrichtung relativ zu der weiteren Halteeinrichtung verstellt werden. Im letzten Schritt können dann ein Haltekopf der Halteeinrichtung und ein Haltekopf der weiteren Halteeinrichtung eingestellt werden.

Somit ist es ebenfalls von Vorteil, wenn eine weitere Halteeinrichtung vorgesehen ist, die einen Haltekopf aufweist, wobei zum Befestigen der Schiene ein zweites Seitenteil des Schienenfußes zwischen dem Haltekopf der weiteren Halteeinrichtung und der Anlagenebene anordenbar ist, wobei beim Befestigen der Schiene ein weiteres Haltemaß zwischen dem Haltekopf der weiteren Halteeinrichtung und der Anlageebene zum Ausgleich von Toleranzen des zweiten Seitenteils des Schienenfußes veränderbar ist, wobei der Haltekopf der weiteren Halteeinrichtung bei einem zum Verringern des weiteren Haltemaßes dienenden Einstellen in einer Drehrichtung um eine Drehachse der weiteren Halteeinrichtung in eine Befestigungsstellung drehbar ist und wobei eine der Anlageebene zugewandte Seite des Haltekopfes der weiteren Halteeinrichtung in zumindest einem sich in der Drehrichtung um die Drehachse der Halteeinrichtung erstreckenden Befestigungsbereich, an dem ein zumindest mittelbarer Kontakt zwischen dem Haltekopf der weiteren Halteeinrichtung und dem zweiten Seitenteil des Schienenfußes ermöglicht ist, mit einer Steigung entgegen der Drehrichtung ausgestaltet ist. Diese Ausgestaltung ermöglicht beispielsweise Montageschritte, nach denen der Schienenfuß beidseitig zumindest im Wesentlichen spielfrei befestigt ist. Hierbei ist es auch denkbar, dass sich das Haltemaß und das weitere Haltemaß unterscheiden, sofern dies im jeweiligen Anwendungsfall, insbesondere aufgrund unterschiedlicher Toleranzen an dem Schienenfuß, erforderlich ist.

Vorteilhaft ist es, dass der Haltekopf der Halteeinrichtung beziehungsweise der Haltekopf der weiteren Halteeinrichtung an der der Anlageebene zugewandten Seite in dem zumindest einen Befestigungsbereich mit einer sich in der Drehrichtung beziehungsweise in der weiteren Drehrichtung kontinuierlichen Steigung ausgestaltet ist. Die Steigung erfährt dadurch keine sprunghafte Änderung. Diese Ausgestaltung kann sich somit auf den Haltekopf der Halteeinrichtung und/oder den Haltekopf der weiteren Halteeinrichtung beziehen. Ferner kann sich dies in Bezug auf den Haltekopf der Halteeinrichtung oder den Haltekopf der weiteren Halteeinrichtung auf nur einen beziehungsweise nur den einzigen Befestigungsbereich oder, sofern zwei Befestigungsbereiche vorgesehen sind, auf beide Befestigungsbereiche beziehen. Eine bevorzugte Ausgestaltung der sich nicht sprunghaft ändernden Steigung besteht in einer kontinuierlich verlaufenden Steigung. Hierbei sind unterschiedliche Ausgestaltungen denkbar.

Beispielsweise kann die Steigung so ausgestaltet sein, dass sich das Haltemaß beim Drehen in der Drehrichtung beziehungsweise in der weiteren Drehrichtung linear mit dem Drehwinkel verändert.

Des weiteren ist es vorteilhaft, dass ein Befestigungskörper vorgesehen ist, der ortsfest im Aufzugsschacht befestigbar ist, und dass der Anlagekörper mit dem Befestigungskörper verbindbar ist. Hierbei ist es des weiteren vorteilhaft, wenn der Anlagekörper in mehreren möglichen Verbindungspositionen mit dem Befestigungskörper verbindbar ist. Hierbei können diskrete und/oder kontinuierliche Verstellmöglichkeiten realisiert werden. Dies ermöglicht dann nach der ortsfesten Befestigung des Befestigungskörpers eine vorteilhafte Anpassung der Lage des Anlagekörpers an die zur Befestigung der Schiene vorgegebene Sollposition.

Vorteilhaft ist es auch, dass an dem Haltekopf beziehungsweise dem weiteren Haltekopf eine zylindermantelförmige Gleitfläche vorgesehen ist, an der zur Führung des Schienenfußes ein Kontakt zwischen dem ersten Seitenteil beziehungsweise dem zweiten Seitenteil des Schienenfußes und dem Haltekopf ermöglicht ist, wenn die Schiene befestigt ist. Kommt es beispielsweise zu relativen Längenänderungen zwischen der Schiene und dem Gebäude, dann wird ein Längsausgleich entlang der Erstreckung der Schiene erforderlich, die hierbei von dem Schienenfußhalter gehalten wird. Gleichzeitig soll die Schiene allerdings auch entlang ihrer Erstreckung relativ zu dem Schienenhalter bewegbar bleiben. Speziell ist es hierbei sinnvoll, dass ein Aufbau von mechanischen Spannungen entlang der Erstreckung einer Schiene vermieden wird. Neben einer über das Haltemaß beziehungsweise das weitere Haltemaß realisierten, im Wesentlichen spielfreien, aber praktisch kraftlosen Befestigung wird dies durch das Reduzieren einer Haltreibung zwischen dem Haltekopf und der Schiene ermöglicht.

Vorteilhaft ist es deshalb auch, dass die Gleichfläche an einer reibungsreduzierten Beschichtung des Haltekopfes beziehungsweise des weiteren Haltekopfes ausgebildet ist, die unter anderen die diesbezügliche Haftreibung verringert. Bei einer abgewandelten Ausgestaltung ist es entsprechend vorteilhaft, dass an der Gleitfläche des Haltekopfes beziehungsweise des weiteren Haltekopfes ein zumindest näherungsweise hohlzylinderförmiger Gleitring gelagert ist. Hierbei kann zur Führung des Schienenfußes dann ein Kontakt zwischen dem ersten Seitenteil beziehungsweise dem zweiten Seitenteil des Schienenfußes und dem Gleitring ermöglicht sein.

Somit kann durch die um die Drehachse geneigten Befestigungsbereiche das jeweilige Haltemaß entsprechend einer örtlichen Schienenfußdicke genau eingestellt werden. Dadurch können Schienentoleranzen, insbesondere Toleranzen an den Seitenteilen des Schienenfußes, aufgefangen werden. Des weiteren ist eine seitliche Zustellung, beispielsweise mittels eines seitlichen Langloches, im Anlagekörper möglich. Durch diese seitliche Zustellung kann gegebenenfalls in Kombination mit einer Positionierbarkeit des Anlagekörpers im Aufzugsschacht eine genaue seitliche Führung für die Schiene eingestellt werden. An auftretenden Berühr- beziehungsweise Kontaktflächen kann ein Gleitmittel, eine Gleitschicht und/oder (in seitlicher Richtung) ein Gleitring vorgesehen sein. Hierdurch wird insbesondere ein verzögert und zeitlich unbestimmt auftretender und dann gewissermaßen in einem Ruck erfolgender Längenausgleich vermieden.

Bevorzugte Ausführungsbeispiele der Erfindung sind in der nachfolgenden Beschreibung anhand der beigefügten Zeichnungen näher erläutert.
Fig. 1 zeigt einen Schienenfußhalter und ein kurzes Stück einer Schiene in einer räumlichen Darstellung entsprechend einem Ausführungsbeispiel der Erfindung.
Fig. 2 zeigt einen Haltekopf für eine Halteeinrichtung des in Fig. 1 gezeigten Schienenfußhalters in einer räumlichen Darstellung.
Fig. 3 zeigt den in Fig. 2 dargestellten Haltekopf aus der mit III bezeichneten Blickrichtung.
Fig. 4 zeigt eine auszugsweise, schematische Darstellung eines Anlagekörpers mit einem Langloch und eines Bolzens einer Halteeinrichtung entsprechend einer möglichen Ausgestaltung des in Fig. 1 gezeigten Schienenfußhalters.
Fig. 5 zeigt in mehreren Schaubildern einen möglichen Ablauf einer Montage, bei der der in Fig. 1 dargestellte Schienenfußhalter zum Befestigen der Schiene in einem Aufzugsschacht zum Einsatz kommen kann, zur Erläuterung eines Verfahrens entsprechend einem Ausführungsbeispiel der Erfindung und zur Erläuterung der Funktionsweise des Schienenfußhalters.
Fig. 6 zeigt den in Fig. 2 dargestellten Haltekopf entsprechend einem weiteren Ausführungsbeispiel der Erfindung.
Fig. 7 zeigt eine Aufzugsanlage, bei der zumindest eine Schiene mit dem in Fig. 1 dargestellten Schienenfußhalter befestigt ist.
Fig. 8 zeigt den in Fig. 1 gezeigten Schienenfußhalter und das kurze Stück der Schiene in einer auszugsweisen Darstellung aus der mit VIII bezeichneten Blickrichtung.

Fig. 1 zeigt einen Schienenfußhalter 2 und eine Schiene 3 für eine Aufzugsanlage 1 (Fig. 7) in einer räumlichen Darstellung entsprechend einem Ausführungsbeispiel. Zur Vereinfachung der Darstellung ist hierbei nur ein kurzes Stück der Schiene 3 dargestellt. Der Schienenfußhalter 2 weist einen Befestigungskörper 4 auf, der über Befestigungsmittel 5, 6, insbesondere Befestigungsdübel 5, 6, an einer Wand 7 eines Aufzugsschachtes 8 mit einer Mauer 9 (Fig. 7) verbindbar ist.

Ferner weist der Schienenfußhalter 2 einen Anlagekörper 10 auf, der auf geeignete Weise mit dem Befestigungskörper 4 verbindbar ist. In diesem Ausführungsbeispiel sind Verbindungsmittel 11, 12 vorgesehen, die eine Verbindung des Anlagekörpers 10 und des Befestigungskörpers 4 miteinander ermöglichen. Solche Verbindungsmittel 11, 12 können beispielsweise durch Schrauben, Muttern und Beilagscheiben realisiert werden. In diesem Ausführungsbeispiel sind hierbei mehrere Verbindungspositionen möglich. Dies bedeutet, dass bei bereits an der Mauer 9 befestigtem Befestigungskörper 4 noch Freiheiten für die Positionierung des Anlagekörpers 10 im Aufzugsschacht 8 bestehen.

In diesem Ausführungsbeispiel sind zur Realisierung mehrerer Verbindungspositionen exemplarisch Langlöcher 13, 14 in dem Befestigungskörper 4 und Langlöcher 17, 18 in dem Anlagekörper 10 realisiert. Ferner sind in diesem Ausführungsbeispiel auch mehrere Bohrungen 15, 16 in dem Anlagekörper 10 realisiert, wobei zur Vereinfachung der Darstellung nur die Bohrungen 15, 16 gekennzeichnet sind. Bei einer abgewandelten Ausgestaltung können zusätzlich oder alternativ an dem Befestigungskörper 4 Bohrungen vorgesehen sein. Ferner können an dem Anlagekörper 10 auch nur Langlöcher 17, 18 oder nur Bohrungen 15, 15 vorgesehen sein. Des weiteren können auch mehr als jeweils zwei Langlöcher 13, 14, 17, 18 und/oder eine andere Anzahl an Bohrungen 15, 16 wahlweise an dem Befestigungskörper 4 und/oder dem Anlagekörper 10 vorgesehen sein. Hierdurch kann in Bezug auf den jeweiligen Anwendungsfall eine Verbindung des Befestigungskörpers 4 mit dem Anlagekörper 10 in mehreren Verbindungspositionen ermöglicht werden. Hierbei kann eine diskrete Einstellung und/oder eine variable Einstellung ermöglicht werden. Dadurch ergeben sich Vorteile bezüglich der Montage, da der Monteur dann auf einfache Weise den Anlagekörper 10 hinsichtlich seiner Sollposition ausrichten kann.

Der auf diese Weise im Aufzugsschacht 8 montierte Anlagekörper 10 definiert eine Anlageebene 17, die in diesem Ausführungsbeispiel durch eine Stirnseite 17' an dem Anlagekörper 10 bestimmt ist. Bei einer abgewandelten Ausgestaltung kann an der Stirnseite 17' allerdings auch eine zusätzliche Lage, insbesondere eine Auflage, vorgesehen sein, an der sich dann die eigentliche Anlageebene 17 befindet.

Die Schiene 3 weist einen Schienenfuß 20 mit Seitenteilen 21, 22 auf. In diesem Ausführungsbeispiel wird das Seitenteil 21 als erstes Seitenteil bezeichnet, während das Seitenteil 22 dann als zweites Seitenteil bezeichnet wird.

Der Schienenfuß 20 weist außerdem eine Unterseite 23 auf, die der Stirnseite 17' des Anlagekörpers 10 zugewandt ist und zumindest teilweise an der Anlageebene 17 anliegt. Der Schienenfuß 20 weist eine Oberseite 27 des Schienenfußes 20 auf, die von seiner Unterseite 23 abgewandt ist. Ferner weist die Schiene 3 einen Schienenkopf 24 auf, an dem Bahnen 25, 26 ausgebildet sind. Die Bahnen 25, 26 können je nach Funktion der Schiene 3 beispielsweise als Brems- und/oder Führungsbahnen 25, 26 dienen.

Der Schienenfußhalter 2 weist Halteeinrichtungen 31, 32 auf. Hierbei wird die dem ersten Seitenteil 21 des Schienenfußes 20 zugeordnete Halteeinrichtung 31 als erste Halteeinrichtung bezeichnet, während die dem zweiten Seitenteil 22 zugeordnete Halteeinrichtung 32 als zweite Halteeinrichtung 32 bezeichnet wird. Die erste Halteeinrichtung 31 dient im montierten Zustand zum Halten des ersten Seitenteils 21 gegen die Anlageebene 17. Die zweite Halteeinrichtung 32 dient im montierten Zustand zum Halten des zweiten Seitenteils 22 gegen die Anlageebene 17. Die erste Halteeinrichtung 31 weist einen Haltekopf 33 auf. Die zweite Halteeinrichtung 32 weist einen Haltekopf 34 auf. Für die erste Halteeinrichtung 31 ist eine Drehachse 35 definiert. Für die zweite Halteeinrichtung 32 ist eine Drehachse 36 definiert. Der Haltekopf 33 ist prinzipiell um die Drehachse 35 drehbar. Über ein Befestigungsmittel 37 der ersten Halteeinrichtung 31 ist der Haltekopf 33 in einer sich aus der Montage ergebenden Drehstellung fixierbar. Entsprechend ist der Haltekopf 34 der zweiten Halteeinrichtung 32 prinzipiell drehbar und über ein Befestigungsmittel 38 der zweiten Halteeinrichtung 32 in einer sich aus der Montage ergebenden Drehstellung fixierbar.

Zur Beschreibung des Ausführungsbeispiels des Schienenfußhalters 2 wird auf eine erste Richtung 41, eine zweite Richtung 42 und eine dritte Richtung 43, die jeweils senkrecht zueinander orientiert sind, Bezug genommen. In diesem Ausführungsbeispiel ist die erste Richtung 41 senkrecht zu der Anlageebene 17 orientiert. Die zweite Richtung 42 und die dritte Richtung 43 sind parallel zu der Anlageebene 17 orientiert. Hierbei ist die zweite Richtung 42 senkrecht zu den Bahnen 25, 26 des Schienenkopfes 24 orientiert, während die Richtung 43 entlang einer Erstreckung 44 der Schiene 3 durch den Aufzugsschacht 8 orientiert ist, wenn die Schiene 3 nach der Montage im Aufzugsschacht 8 über den Schienenfußhalter 2 im Aufzugsschacht befestigt ist.

In diesem Ausführungsbeispiel ist die Drehachse 36 der zweiten Halteeinrichtung 32 ortsfest bezüglich des Anlagekörpers 10. Die Drehachse 35 der ersten Halteeinrichtung 31 ist (nur) in der zweiten Richtung 42 verschiebbar, wenn das Befestigungsmittel 37 gelöst ist. Eine mögliche Realisierung ist anhand der Fig. 4 beschrieben.

Für eine Montage befindet sich der Haltekopf 33 beziehungsweise die Drehachse 35 der ersten Halteeinrichtung 31 gegenüber der dargestellten Montagestellung zunächst in einer Ausgangsstellung, in der sich der Haltekopf 33 entgegen der zweiten Richtung 42 in einem größeren Abstand zu dem Haltekopf 34 der zweiten Halteeinrichtung 32 befindet. Der Abstand zwischen den Halteköpfen 33, 34 ist hierbei in der Ausgangsstellung so groß, dass der Schienenfuß 20 der Schiene 3 in der ersten Richtung 41 zwischen die Halteköpfe 33, 34 eingefügt werden kann. Anschließend kann die Schiene 3 mit ihrem Schienenfuß 20 in der zweiten Richtung 42 bewegt und in den Haltekopf 34 der zweiten Halteeinrichtung 32 eingehängt werden. Bei einer abgewandelten Ausgestaltung kann der Haltekopf 34 beziehungsweise die Drehachse 36 der zweiten Halteeinrichtung 32 auch entgegen der zweiten Halteeinrichtung 42 verstellt werden, so dass der Schienenfuß 20 nur in der ersten Richtung 41 an die Anlageebene 17 angelegt werden muss.

Anschließend wird der Haltekopf 33 der ersten Halteeinrichtung 31 in der zweiten Richtung 42 verstellt. In der dargestellten Stellung ist dann das erste Seitenteil 21 zwischen dem Haltekopf 33 der ersten Halteeinrichtung 31 und der Anlageebene 17 eingehängt. Das zweite Seitenteil 22 des Schienenfußes 20 ist zwischen dem Haltekopf der zweiten Halteeinrichtung 32 und der Anlageebene 17 eingehängt.

Der weitere Montagevorgang ist auch anhand der Fig. 5 näher beschrieben.

Nach der Montage ist die Schiene 3 in und entgegen der ersten Richtung 41 spielfrei, aber möglichst kraftlos gehalten. Ferner ist die Schiene 3 in und entgegen der zweiten Richtung 42 spielfrei, aber möglichst kraftlos gehalten. Hinsichtlich der dritten Richtung 43 besteht hingegen ein Freiheitsgrad. Dadurch kann die Schiene 3 entlang ihrer Erstreckung 44 bewegt werden, um beispielsweise einen relativen Längenausgleich gegenüber der Mauer 9 (Fig. 7) zu ermöglichen.

Fig. 2 zeigt den Haltekopf 33 für die in Fig. 1 dargestellte Halteeinrichtung 31 des Schienenfußhalters 2 in einer räumlichen Darstellung. Der Haltekopf 34 kann hierbei entsprechend dem Haltekopf 33 ausgestaltet sein. Der Haltekopf 33 weist ein hohlzylinderförmiges Abstandsteil 47 und ein tellerförmiges Halteteil 48 auf. An dem Halteteil 48 des Haltekopfes 33 sind Befestigungsbereiche 49, 50 ausgestaltet. Die Befestigungsbereiche 49, 50 sind hierbei an einer Seite 51 des Halteteils 48 des Haltekopfes 33 ausgebildet, die im montierten Zustand der Anlageebene 17 zugewandt ist. Bei einer abgewandelten Ausgestaltung kann auch nur ein Befestigungsbereich 49 vorgesehen sein.

Der Befestigungsbereich 49 erstreckt sich in einer Drehrichtung 52 um die Drehachse 35. Der weitere Befestigungsbereich 50 erstreckt sich in einer weiteren Drehrichtung 53 um die Drehachse 35. Die Drehrichtung 52 und die weitere Drehrichtung 53 sind gegeneinander orientiert.

In einem Bereich 54, wo sich die beiden Befestigungsbereiche 49, 50 treffen, hat das tellerförmige Halteteil 48 eine minimale Dicke d. In einem Bereich 55, der dem Bereich 54 bezüglich der Drehachse 35 gegenüberliegt und in dem sich die Befestigungsbereiche 49, 50 ebenfalls treffen, hat das tellerförmige Halteteil 48 seine maximale Dicke D. Die maximale Dicke D ergibt sich hierbei aus der minimalen Dicke d zuzüglich einer Steigung s. Die Steigung s ergibt dadurch über eine Drehung in der Drehrichtung 52 beziehungsweise der weiteren Drehrichtung 53 von 180°.

Auf diese Weise ist der Haltekopf 33 ausgehend von dem Bereich 54 entgegen der Drehrichtung 52 beziehungsweise entgegen der weiteren Drehrichtung 53 mit einer Steigung s ausgestaltet.

Bei der Montage wird der Haltekopf 33 zunächst zumindest näherungsweise so bezüglich seiner Drehachse 35 orientiert, dass sich das erste Seitenteil 21 zwischen dem Bereich 54 der Seite 51 des Haltekopfes 33 und der Anlageebene 17 befindet. Anschließend kann der Monteur den Haltekopf 33 um seine Drehachse 35 drehen, wodurch sich ein Haltemaß H verringert, wie es auch anhand der Fig. 5 beschrieben ist. Bei dieser Ausgestaltung ist der Monteur auf keine Drehrichtung festgelegt. Das heißt, er kann wahlweise in der Drehrichtung 52 oder in der weiteren Drehrichtung 53 eine Befestigung erzielen.

Der Haltekopf 33 weist eine der Anlageebene 17 beziehungsweise der Stirnseite 17' des Anlagekörpers 10 zugewandte Stirnseite 56 auf. Im montierten Zustand wird die an dem Abstandsteil 47 vorgesehene Stirnseite 56 des Haltekopfes 33 so gegen den Anlagekörper 10 beaufschlagt, dass der Haltekopf 33 gegenüber Verdrehung um die Drehachse 35 sowie in diesem Ausführungsbeispiel gegenüber Verschiebung entlang der zweiten Richtung 42 fixiert ist. Die Befestigungskraft wird hierbei über die Befestigungsmittel 37, 38 (Fig. 1) aufgebracht.

Zur Unterstützung der Fixierung ist die Stirnseite 56 als strukturierte Stirnseite 56 ausgestaltet. In diesem Ausführungsbeispiel sind diesbezüglich an der Stirnseite 56 des Haltekopfes 33 Rillen 57 ausgebildet, von denen zur Vereinfachung der Darstellung nur die Rille 57 gekennzeichnet ist. Die Rille 57 verläuft in diesem Ausführungsbeispiel radial bezüglich der Drehachse 35 der Halteeinrichtung 31. Die Stirnseite 56 ist im übrigen so ausgestaltet, dass die Drehachse 35 senkrecht zu der Stirnseite 56 orientiert ist. In der Stirnseite 56 können gegebenenfalls auch andere Strukturelemente, insbesondere Vertiefungen, ausgestaltet sein.

Die Rillen 57 sind hierbei eine mögliche Ausgestaltungsvariante für Vertiefungen 57. Eine Strukturierung der Stirnseite 56 hat den Vorteil, dass Schmutz, Flüssigkeiten, wie Öl, und dergleichen einen reduzierten Einfluss auf die Fixierung des Haltekopfes 33 an dem Anlagekörper 10 haben. Zudem bewirken die Vertiefungen 57, dass sich die Stirnseite 56 beim Festziehen der Befestigungsmittel 37, 38 mit der Anlageebene 17 verkrallt. Der Haltekopf 33 ist dadurch gegen ein Verdrehen gesichert.

Fig. 3 zeigt den in Fig. 2 dargestellten Haltekopf 33 aus der mit III bezeichneten Blickrichtung. Das tellerförmige Halteteil 48 weist eine von der Anlageebene 17 beziehungsweise der Stirnseite 17' des Anlagekörpers 10 abgewandte Stirnseite 58 auf. Von der Stirnseite 58 aus erstreckt sich eine Aufnahme 59 für einen Kopf 60 des Befestigungsmittels 37. Hierbei ist die Aufnahme 59 nicht rotationssymmetrisch bezüglich der Drehachse 35 ausgestaltet. Der ebenfalls nicht rotationssymmetrische Kopf 60 fügt sich so in die Aufnahme 59 ein, dass im montierten Zustand der Haltekopf 33 und das Befestigungsmittel 37 gegeneinander drehfixiert sind. Entsprechendes gilt für einen Kopf 61 des Befestigungsmittels 38 und den Haltekopf 34. Eine Tiefe der Aufnahme 59 ist geringer als eine entsprechende Höhe des Kopfs 61, 60 des Befestigungsmittels 37. So kann bei der Montage des Schienenfußhalters 2 der Haltekopfs 33, 34 mittels eines geeigneten Schlüssels der Haltekopf 33, 34 eingestellt und / oder gehalten werden und mittels eines geeigneten Werkzeugs 68 (Fig. 5) kann dann eine Mutter 69 (Fig. 8) der Halteeinrichtung 38 festgezogen werden.

Im übrigen weist der Haltekopf 33 eine axiale Durchgangsbohrung 62 auf, durch die sich im montierten Zustand ein Bolzen (Bolzenabschnitt) 63 (Fig. 4) des Befestigungsmittels 37 erstreckt.

Fig. 4 zeigt eine auszugsweise, schematische Darstellung des Anlagekörpers 10 und des Bolzens 63 der ersten Halteeinrichtung 31 in einer auszugsweisen, geschnitten Darstellung entsprechend einer möglichen Ausgestaltung des in Fig. 1 gezeigten Schienenfußhalters 2. Der Bolzen 63 beziehungsweise Bolzenabschnitt 63 ist hierbei in der zweiten Richtung 42 bewegbar in einem Langloch 64 des Anlagekörpers 10 geführt. Eine unterbrochen dargestellte Linie 65 veranschaulicht eine mögliche Sollposition für einen Anschlag des Bolzens 63 an dem ersten Seitenteil 21 des Schienenfußes 20 im montierten Zustand. Da die unterbrochen dargestellte Linie 65 durch das Langloch 64 schneidet, ist ein gewisser Toleranzausgleich bezüglich der Ausgestaltung des Schienenfußes 20 ermöglicht.

Fig. 5 zeigt in mehreren Schaubildern einen möglichen Ablauf einer Montage, bei der der in Fig. 1 dargestellte Schienenfußhalter 2 zum Befestigen der Schiene 3 in einem Aufzugsschacht zum Einsatz kommen kann, zur Erläuterung eines Verfahrens entsprechend einem Ausführungsbeispiel der Erfindung und zur Erläuterung der Funktionsweise des Schienenfußhalters 2. Die einzelnen Schaubilder zeigen hierbei Schritte S1, S2, S3, S4, die während solch einer Montage durchgeführt werden können.

Im Schritt S1 wird zunächst die Halteeinrichtung 31 an das erste Seitenteil 21 des Schienenfußes 20 verstellt. Hierbei ist auch die in der Fig. 4 gezeigte, unterbrochen dargestellte Linie 65 in ihrer Position veranschaulicht, wobei der diesbezügliche Anschlag 66 nun an dem ersten Seitenteil 21 durch eine Seite 66' des ersten Seitenteils 21 realisiert ist.

Wenn die Halteeinrichtung 31 mit ihrem hohlzylinderförmigen Abstandsteil 47 an dem Anschlag 66 anschlägt, dann ergibt sich zwischen dem Bereich 54 an der Seite 51 des Halteteils 48 und der Anlageebene 17 beziehungsweise der Stirnseite 17' des Anlagekörpers 10 zunächst das maximal mögliche Haltemaß H als anfängliches Haltemaß H für die Montage. Das Haltemaß H zwischen dem Bereich 54 und der Anlageebene 17 ist hierbei vorzugsweise so vorgegeben, dass in Bezug auf alle möglichen, produktionsbedingten Toleranzen des Schienenfußes 20 ein mehr oder weniger großes Spiel für den Schienenfuß 20 verbleibt. Dies bedeutet, dass erst im Schritt S2 die gewünschte spielfreie, aber kraftlose Befestigung erreicht wird.

Im Schritt S2 wird der Haltekopf 33 von dem Monteur in der ersten Drehrichtung 52 oder in der weiteren Drehrichtung 53 gedreht. Dies ist schaubildlich durch eine Hand 67 des Monteurs veranschaulicht. Bei diesem Montagevorgang verringert sich das Haltemaß H. Die Drehung in der Drehrichtung 52 beziehungsweise der weiteren Drehrichtung 53 erfolgt, bis eine spielfreie, aber kraftlose Befestigung erzielt ist, wie es im Schritt S3 dargestellt ist. Hierbei ergibt sich ein Haltemaß H, das eine spielfreie Befestigung des ersten Seitenteils 21 des Schienenfußes 20 zwischen dem hier exemplarisch gewählten Befestigungsbereich 50 und der Anlageebene 17 beziehungsweise der Stirnseite 17' des Anlagekörpers 10. Dies entspricht in diesem Ausführungsbeispiel einer Drehung des Haltekopfes 33 in der Drehrichtung 52. Dadurch wandert der Bereich 55 näher an den Anschlag 66 beziehungsweise näher an die unterbrochen dargestellte Linie 65. Somit ist ein Teil der zur Verfügung stehenden Steigung s genutzt worden, um das Haltemaß H auf den gewünschten Wert zu verringern.

Im Schritt S4 erfolgt anschließend eine Fixierung des Haltekopfes 33 relativ zu dem Anlagekörper 10. Hierbei wird der Kopf 60 des Befestigungsmittels 37 von dem Monteur mit einem geeigneten Werkzeug 68 oder mit der Hand 67 fixiert. Mit dem Werkzeug 68 oder einem zusätzlichen, einem dem Werkzeug 68 entsprechenden Werkzeug kann dann eine Mutter 69 (Fig. 8) der Halteeinrichtung 38 angezogen werden.

Somit ist mit dem Schienenfußhalter 2 entsprechend dem Ausführungsbeispiel ein Einstellen, insbesondere ein Einstellen des Haltemaßes H, in Bezug auf den Schienenfuß 20 ohne Zerlegen möglich. Entsprechend ist ein Befestigen des Schienenfußes 20 in dem Aufzugsschacht 8 mittels des Schienenfußhalters 2 ohne ein Zerlegen möglich. Hierbei kann der Schienenfußhalter 2 bereits bei der Anlieferung entsprechend vormontiert sein, so dass sich insbesondere die Halteeinrichtungen 31, 32 bereits im vormontierten Zustand an dem Anlagekörper 10 befinden. Ein Auseinanderbauen der Halteeinrichtungen 31, 32 zum Einstellen und/oder Befestigen ist dann nicht erforderlich. Ein weiteres Haltemaß H' kann in entsprechender Weise an dem Haltekopf 34 der zweiten Halteeinrichtung 32 eingestellt werden. Zur Vereinfachung der Darstellung ist das weitere Haltemaß H' in Bezug auf das zweite Seitenteil 22 des Schienenfußes 20 in der Fig. 1 veranschaulicht. Selbstverständlich schließt dies nicht aus, dass der Schienenfußhalter 2 auch erst bei der Montage, das heißt nach der Anlieferung zur Montagestelle zusammengebaut werden kann.

Nach dem Schritt S3 sowie der Befestigung im Schritt S4 ergeben sich Kontakte 75, 76 zwischen dem Schienenfuß 20 und dem Haltekopf 33 der ersten Halteeinrichtung 31. Der Kontakt 75 ergibt sich hierbei zwischen dem ersten Seitenteil 21 im Bereich seines Anschlags 66 beziehungsweise seiner Seite 66' und dem hohlzylinderförmigen Abstandsteil 47. Der Kontakt 76 ergibt sich zwischen dem Befestigungsbereich 50 beziehungsweise dem Befestigungsbereich 49 und einer Oberseite 27 des Schienenfußes 20, die von seiner Unterseite 23 abgewandt ist. Vorzugsweise ist an dem hohlzylinderförmigen Abstandsteil 47 eine Gleitfläche 77 vorgesehen, um bei einem relativen Verschieben des Schienenfußes 20 entlang seiner Erstreckung 44 bezüglich dem Gebäude, insbesondere der Mauer 9, eine Haftreibung am Kontakt 75 zu vermeiden. Hierbei kann an der Gleitfläche 77 eine geeignetes Gleitmittel angebracht werden. Entsprechendes gilt für den Kontakt 76. Dies bedeutet, dass die Befestigungsbereiche 49, 50 vorzugsweise möglichst glatt ausgeführt sind.

Bei einer abgewandelten Ausgestaltung ist es auch möglich, dass die Gleitfläche 77 und/oder die Befestigungsbereiche 49, 50 an einer oder mit einer reibungsreduzierenden Beschichtung ausgebildet sind.

Fig. 6 zeigt den in Fig. 2 dargestellten Haltekopf 33 entsprechend einem weiteren Ausführungsbeispiel. In diesem Ausführungsbeispiel ist an dem hohlzylinderförmigen Abstandsteil 47 des Haltekopfes 33 ein Gleitring 80 gelagert. Der Kontakt 75 (Fig. 5) kommt dann zwischen einer Außenseite 81 des Gleitrings 80 und der Seite 66' des ersten Seitenteils 21 des Schienenfußes 20 zustande. Hierbei kann der Gleitring 80 relativ zu dem Haltekopf 33 um die Drehachse 35 rotieren. Das hier als Gleitlager 82 ausgebildete Lager 82 des Gleitrings 80 an dem hohlzylinderförmigen Abstandsteil 47 kann über ein geeignetes Gleitmittel geschmiert sein.

Fig. 7 zeigt die Aufzugsanlage 1, bei der die Schiene 3 mit dem in Fig. 1 dargestellten Schienenfußhalter 2 sowie einem weiteren Schienenfußhalter 2' im Aufzugsschacht 8 befestigt ist, in einer auszugsweisen, schematischen Darstellung. Die Aufzugsanlage 1 weist hierbei eine Aufzugskabine 90 auf, die an einem Tragmittel 91 aufgehängt ist. Ferner ist exemplarisch eine Führungsrolle 92 dargestellt, mittels der die Aufzugskabine 90 an der Schiene 3 geführt ist. Die Führungsrolle 92 wirkt hierbei mit dem Schienenkopf 24 der Schiene 3 zusammen. Führungskräfte wirken hierbei im Wesentlichen in beziehungsweise entgegen der zweiten Richtung 42. Diesbezüglich ist die Schiene 3 über die Halteköpfe 33, 34 zuverlässig fixiert. Ferner ist die Schiene 3 auch zuverlässig an der Mauer 9 beziehungsweise der Wand 7 des Aufzugsschachtes 8 gehalten.

Falls sich das Gebäude aufgrund einer Gebäudesetzung, durch temperaturbedingte Längenänderungen oder dergleichen in seinen Abmessungen verändert, dann kann es zu relativen Längenänderungen zwischen der Mauer 9 und der Schiene 3 kommen. Hierbei ist ein Längenausgleich ermöglicht, da der Freiheitsgrad der Schiene 3 entlang ihrer Erstreckung 44, also in und entgegen der dritten Richtung 43, durch die Schienenfußhalter 2, 2' im Wesentlichen nicht eingeschränkt ist.

Fig. 8 zeigt den in Fig. 1 dargestellten Schienenfußhalter 2 und die Schiene 3 in einer auszugsweisen Darstellung aus der mit VIII bezeichneten Blickrichtung. Hierbei ist die Mutter 70 für den Bolzen 71, insbesondere Schraubenbolzen 71, der zweiten Halteeinrichtung 32 dargestellt. Der Schraubenbolzen 71 weist hierbei den Kopf 61 auf. Die Mutter 70 wird im Schritt S4 (Fig. 5) angezogen, während der Kopf 61 und somit der Haltekopf 34 in seiner Position gehalten ist.

Eine weitere Mutter 69, die wie die Mutter 70 ausgestaltet ist, dient für den Bolzen 63, insbesondere Schraubenbolzen 63, wobei zur Vereinfachung der Darstellung exemplarisch nur eine Mutter 69, 70 gezeigt ist. Hierbei können noch weitere Elemente zum Einsatz kommen, insbesondere eine Beilagscheibe 72.

Die Erfindung ist nicht auf das beschriebene Ausführungsbeispiel und die beschriebenen Abwandlungen beschränkt.

## Patentansprüche

1. Schienenfußhalter (2), der zum Befestigen einer Schiene (3) einer Aufzugsanlage (1) in einem Aufzugsschacht (8) dient, mit einem Anlagekörper (10), der in dem Aufzugsschacht (8) anordenbar ist, und zumindest einer Halteeinrichtung (31), wobei durch den Anlagekörper (10) eine Anlageebene (17) für einen Schienenfuß (20) der Schiene (3) vorgegeben ist, wobei die Halteeinrichtung (31) einen Haltekopf (33) aufweist, wobei zum Befestigen der Schiene (3) ein erstes Seitenteil (21) des Schienenfußes (20) zwischen dem Haltekopf (33) der Halteeinrichtung (31) und der Anlageebene (17) anordenbar ist und wobei beim Befestigen der Schiene (3) ein Haltemaß (H) zwischen dem Haltekopf (33) der Halteeinrichtung (31) und der Anlageebene (17) zum Ausgleich von Toleranzen des ersten Seitenteils (21) des Schienenfußes (20) veränderbar ist, wobei der Haltekopf (33) der Halteeinrichtung (31) zum Verringern des Haltemaßes (H) in einer Drehrichtung (52) um eine Drehachse (35) der Halteeinrichtung (31) in eine Befestigungsstellung drehbar ist, **dadurch gekennzeichnet, dass** eine der Anlageebene (17) zugewandte Seite (51) des Haltekopfes (33) der Halteeinrichtung (31) in zumindest einem sich in der Drehrichtung (52) um die Drehachse (35) der Halteeinrichtung (31) erstreckenden Befestigungsbereich (49), an dem ein zumindest mittelbarer Kontakt (76) zwischen dem Haltekopf (33) der Halteeinrichtung (31) und dem ersten Seitenteil (21) des Schienenfußes (20) ermöglicht ist, mit einer Steigung (s) entgegen der Drehrichtung (52) ausgestaltet ist.

2. Schienenfußhalter nach Anspruch 1,
**dadurch gekennzeichnet,**
**dass** der Haltekopf (33) bei einem zum Verringern des Haltemaßes (H) dienenden Einstellen in einer entgegen der Drehrichtung (52) orientierten weiteren Drehrichtung (53) um die Drehachse (35) in eine Befestigungsstellung drehbar ist und dass die der Anlageebene (17) zugewandte Seite (51) des Haltekopfes (33) in einem sich in der weiteren Drehrichtung (53) um die Drehachse (35) erstreckenden weiteren Befestigungsbereich (50), an dem ein zumindest mittelbarer Kontakt (76) zwischen dem Haltekopf (33) und dem ersten Seitenteil (21) des Schienenfußes (20) ermöglicht ist, mit einer Steigung (s) entgegen der weiteren Drehrichtung (53) ausgestaltet ist.

3. Schienenfußhalter nach Anspruch 1 oder 2,
dadurch gezeichnet,
dass die Halteeinrichtung (31) relativ zu dem Anlagekörper (10) so verstellbar ist, dass ein Abstand zwischen der Drehachse (35) der Halteeinrichtung (31) und einer weiteren Halteeinrichtung (32), zwischen denen der Schienenfuß (20) befestigbar ist, veränderbar ist.

4. Schienenfußhalter nach Anspruch 3,
**dadurch gekennzeichnet,**
**dass** der Anlagekörper (10) ein Langloch (64) aufweist, in dem ein Bolzen (63) der Halteeinrichtung (31) geführt ist.

5. Schienenfußhalter nach einem der Ansprüche 1 bis 4,
**dadurch gekennzeichnet,**
**dass** der Haltekopf (33) der Halteeinrichtung (31) eine dem Anlagekörper (10) zugewandte Stirnseite (56) aufweist, die zum Fixieren des Haltekopfes (33) relativ zu dem Anlagekörper (10) mittels eines Befestigungsmittels (37) der Halteeinrichtung (31) gegen den Anlagekörper (10) beaufschlagbar ist.

6. Schienenfußhalter nach Anspruch 5,
**dadurch gekennzeichnet,**
**dass** die dem Anlagekörper (10) zugewandte Stirnseite (56) des Haltekopfes (33) der Halteeinrichtung (31) als strukturierte Stirnseite (56) ausgestaltet ist und/oder dass die dem Anlagekörper (10) zugewandte Stirnseite (56) des Haltekopfes (33) der Halteeinrichtung (31) sich radial zu der Drehachse (35) der Halteeinrichtung (31) verlaufende Rillen aufweist.

7. Schienenfußhalter nach einem Ansprüche 3 bis 6,
**dadurch gekennzeichnet,**
**dass** die weitere Halteeinrichtung (31) beziehungsweise eine Drehachse (36) der weiteren Halteeinrichtung (31) an dem Anlagekörper (10) angeordnet ist.

8. Schienenfußhalter nach einem der Ansprüche 3 bis 7,
**dadurch gekennzeichnet,**
**dass** die weitere Halteinrichtung (32) vorgesehen ist, die einen Haltekopf (34) aufweist, dass zum Befestigen der Schiene (3) ein zweites Seitenteil (22) des Schienenfußes (20) zwischen dem Haltekopf (34) der weiteren Halteeinrichtung (32) und der Anlageebene (17) anordenbar ist, dass beim Befestigen der Schiene (3) ein weiteres Haltemaß (H') zwischen dem Haltekopf (34) der weiteren Halteeinrichtung (32) und der Anlageebene (17) zum Ausgleich von Toleranzen des zweiten Seitenteils (22) des Schienenfußes (20) veränderbar ist, dass der Haltekopf (34) der weiteren Halteeinrichtung (32) bei einem zum Verringern des weiteren Haltemaßes (H') dienenden Einstellen in einer Drehrichtung um eine Drehachse (36) der weiteren Halteeinrichtung (32) in eine Befestigungsstellung drehbar ist und dass eine der Anlageebene (17) zugewandte Seite des Haltekopfes (34) der weiteren Halteeinrichtung (32) in zumindest einem sich in der Drehrichtung um die Drehachse (36) der weiteren Halteeinrichtung (32) erstreckenden Befestigungsbereich, an dem ein zumindest mittelbarer Kontakt zwischen dem Haltekopf (34) der weiteren Halteeinrichtung (32) und dem zweiten Seitenteil (22) des Schienenfußes (20) ermöglicht ist, mit einer Steigung (s) entgegen der Drehrichtung ausgestaltet ist.

9. Schienenfußhalter nach einem der Ansprüche 1 bis 8,
**dadurch gekennzeichnet,**
**dass** der Haltekopf (33) beziehungsweise der weitere Haltekopf (34) an der der Anlageebene (17) zugewandten Seite (51) in dem zumindest einen Befestigungsbereich (49, 50) mit einer sich entgegen der Drehrichtung (52) beziehungsweise der weiteren Drehrichtung (53) kontinuierlich verlaufenden Steigung (s) ausgestaltet ist.

10. Schienenfußhalter nach einem der Ansprüche 1 bis 9,
**dadurch gekennzeichnet,**
**dass** ein Befestigungskörper (4) vorgesehen ist, der im Aufzugsschacht (8) befestigbar ist und dass der Anlagekörper (10) in mehreren möglichen Verbindungspositionen mit dem Befestigungskörper (4) verbindbar ist.

11. Schienenfußhalter nach einem der Ansprüche 1 bis 10,
**dadurch gekennzeichnet,**
**dass** an dem Haltekopf (33) beziehungsweise dem weiteren Haltekopf (34) zumindest eine Gleitfläche (77) vorgesehen ist.

12. Schienenfußhalter nach Anspruch 11,
**dadurch gekennzeichnet,**
**dass** an der Gleitfläche (77) zur Führung des Schienenfußes (20) ein Kontakt (75) zwischen dem ersten Seitenteil (21) beziehungsweise dem zweiten Seitenteil (22) des Schienenfußes (20) und dem Haltekopf (33, 34) ermöglicht ist, wenn die Schiene (3) befestigt ist, und/oder dass die Gleitfläche (77) an einer reibungsreduzierenden Beschichtung des Haltekopfes (33) beziehungsweise des weiteren Haltekopfes (34) ausgebildet ist oder dass an dem Haltekopf (33) beziehungsweise dem weiteren Haltekopf (34) ein Gleitring (80) gelagert ist.

13. Verfahren zum Befestigen einer Schiene (3) einer Aufzugsanlage (1) in einem Aufzugsschacht (8) mittels zumindest einem Schienenfußhalter (2) nach einem der Ansprüche 1 bis 12, wobei der Anlagekörper (10) in dem Aufzugsschacht (8) angeordnet wird, wobei ein erstes Seitenteil (21) des Schienenfußes (20) zwischen dem Haltekopf (33) der Halteeinrichtung (31) und der durch den Anlagekörper (10) vorgegebenen Anlageebene (17) angeordnet wird und wobei der Haltekopf (33) zum Verringern des Haltemaßes (H) zwischen dem Haltekopf (33) der Halteeinrichtung (31) und der Anlageebene (17) um die Drehachse (35) der Halteeinrichtung (31) gedreht wird.

14. Verfahren nach Anspruch 13,
**dadurch gekennzeichnet,**
**dass** der Haltekopf (33) der Halteeinrichtung (31) zum Verringern des Haltemaßes (H) zwischen dem Haltekopf (33) der Halteeinrichtung (31) und der Anlageebene (17) solange um die Drehachse (35) der Halteeinrichtung (31) gedreht wird, bis das erste Seitenteil (21) des Schienenfußes (20) zumindest im Wesentlichen spielfrei, aber mit einer praktisch verschwindenden Haltekraft zwischen dem Haltekopf (33) der Halteeinrichtung (31) und der Anlageebene (17) gehalten wird.

## Claims

1. A rail foot holder (2), which serves the purpose of fastening a rail (3) of an elevator system (1) in an elevator shaft (8), with a contact body (10), which can be arranged in the elevator shaft (8), and at least one holding device (31), wherein a contact plane (17), for a rail foot (20) of the rail (3), is defined by the contact body (10), wherein the holding device (31) has a holding head (33), wherein for purposes of fastening the rail (3), a first side part (21) of the rail foot (20) can be arranged between the holding head (33) of the holding device (31) and the contact plane (17), and wherein in the course of fastening the rail (3), a holding dimension (H) between the holding head (33) of the holding device (31) and the contact plane (17) can be altered to compensate for tolerances on the first side part (21) of the rail foot (20),
wherein for purposes of reducing the holding dimension (H), the holding head (33) of the holding device (31) can be rotated in a direction of rotation (52) around an axis of rotation (35) of the holding device (31) into a fastening position, **characterised in that** a side (51) of the holding head (33) of the holding device (31), facing towards the contact plane (17), in at least one fastening region (49) extending in the direction of rotation (52) around the axis of rotation (35) of the holding device (31), in which an at least indirect contact (76) is enabled between the holding head (33) of the holding device (31) and the first side part (21) of the rail foot (20), is configured with a sloping rise (s) counter to the direction of rotation (52).

2. The rail foot holder according to Claim 1,
**characterised in that**
the holding head (33), in an adjustment serving to reduce the holding dimension (H), can be rotated around the axis of rotation (35), in another direction of rotation (53) that is oriented counter to the direction of rotation (52), into a fastening position, and **in that** the side (51) of the holding head (33), facing towards the contact plane (17), in another fastening region (50) extending around the axis of rotation (35) in the other direction of rotation (53), in which an at least indirect contact (76) is enabled between the holding head (33) and the first side part (21) of the rail foot (20), is configured with a sloping rise (s) counter to the other direction of rotation (53).

3. The rail foot holder according to Claim 1 or 2,
**characterised in that**
the holding device (31) can be adjusted relative to the contact body (10), such that a distance between the axis of rotation (35) of the holding device (31) and another holding device (32), between which the rail foot (20) can be fastened, can be altered.

4. The rail foot holder according to Claim 3,
**characterised in that**
the contact body (10) has an elongated hole (64) in which a bolt (63) of the holding device (31) is guided.

5. The rail foot holder according to one of the Claims 1 to 4,
**characterised in that**
the holding head (33) of the holding device (31) has an end face (56), which faces towards the contact body (10), and which, for purposes of fixing the holding head (33) relative to the contact body (10), can be forced against the contact body (10) by means of a fastening means (37) of the holding device (31).

6. The rail foot holder according to Claim 5,
**characterised in that**
the end face (56) of the holding head (33) of the holding device (31), facing towards the contact body (10), is configured as a structured end face (56), and/or **in that** the end face (56) of the holding head (33) of the holding device (31), facing towards the contact body (10), has grooves running radially with respect to the axis of rotation (35) of the holding device (31).

7. The rail foot holder according to one of the Claims 3 to 6,
**characterised in that**
the other holding device (31), that is to say, an axis of rotation (36) of the other holding device (31), is arranged on the contact body (10).

8. Rail foot holder according to one of the Claims 3 to 7,
**characterised in that**
the other holding device (32) is provided, which has a holding head (34), **in that** for purposes of fastening the rail (3), a second side part (22) of the rail foot (20) can be arranged between the holding head (34) of the other holding device (32) and the contact plane (17), **in that** in the course of fastening the rail (3), another holding dimension (H'), between the holding head (34) of the other holding device (32) and the contact plane (17), can be altered to compensate for tolerances on the second side part (22) of the rail foot (20), **in that** the holding head (34) of the other holding device (32), in the course of an adjustment serving to reduce the other holding dimension (H'), can be rotated in a direction of rotation around an axis of rotation (36) of the other holding device (32) into a fastening position, and **in that** a side of the holding head (34) of the other holding device (32), facing towards the contact plane (17), in at least one fastening region extending in the direction of rotation around the axis of rotation (36) of the other holding device (32), in which an at least indirect contact is enabled between the holding head (34) of the other holding device (32) and the second side part (22) of the rail foot (20), is configured with a sloping rise (s) counter to the direction of rotation.

9. The rail foot holder according to one of the Claims 1 to 8,
**characterised in that**
the holding head (33), or the other holding head (34), on the side (51) facing towards the contact plane (17), in the at least one fastening region (49, 50) is configured with a sloping rise (s), which extends continuously counter to the direction of rotation (52), or counter to the other direction of rotation (53).

10. The rail foot holder according to one of the Claims 1 to 9,
**characterised in that**
a fastening body (4) is provided, which can be fastened in the elevator shaft (8), and **in that** the contact body (10) can be connected to the fastening body (4) in a plurality of possible connecting positions.

11. The rail foot holder according to one of the Claims 1 to 10,
**characterised in that**
at least one sliding surface (77) is provided on the holding head (33), or the other holding head (34).

12. The rail foot holder according to Claim 11,
**characterised in that**
when the rail (3) is fastened, contact is enabled between the first side part (21), or the second side part (22), of the rail foot (20) and the holding head (33, 34) on the sliding surface (77), for purposes of guiding the rail foot (20), and/or **in that** the sliding surface (77) is formed on a reduced-friction coating of the holding head (33), or the other holding head (34), or **in that** a sliding ring (80) is mounted on the holding head (33), or the other holding head (34).

13. A method for fastening a rail (3) of an elevator system (1) in an elevator shaft (8), by means of at least one rail foot holder (2) according to one of the Claims 1 to 12, wherein the contact body (10) is arranged in the elevator shaft (8), wherein a first side part (21) of the rail foot (20) is arranged between the holding head (33) of the holding device (31) and the contact plane (17) defined by the contact body (10), and wherein the holding head (33) is rotated around the axis of rotation (35) of the holding device (31), for purposes of reducing the holding dimension (H) between the holding head (33) of the holding device (31) and the contact plane (17).

14. The method according to Claim 13,
**characterised in that**,
for purposes of reducing the holding dimension (H) between the holding head (33) of the holding device (31) and the contact plane (17), the holding head (33) of the holding device (31) is rotated around the axis of rotation (35) of the holding device (31), until the first side part (21) of the rail foot (20) is held at least essentially free of play, but with a virtually disappearing holding force between the holding head (33) of the holding device (31) and the contact plane (17).

## Revendications

1. Support de patin de rail (2), qui sert à fixer un rail (3) d'une installation d'ascenseur (1) dans une gaine d'ascenseur (8), pourvu d'un corps d'appui (10), qui peut se placer dans la gaine d'ascenseur (8) et d'au moins un système de retenue (31), le corps d'appui (10) prédéfinissant un plan d'appui (17) pour un patin de rail (20) du rail (3), le système de retenue (31) comportant une tête de retenue (33), pour la fixation du rail (3), une première partie latérale (21) du patin de rail (20) pouvant se placer entre la tête de retenue (33) du système de retenue (31) et le plan d'appui (17) et lors de la fixation du rail (3), une dimension de retenue (H) entre la tête de retenue (33) du système de retenue (31) et le plan d'appui (17) étant variable pour compenser des tolérances de la première partie latérale (21) du patin de rail (20),
pour réduire la dimension de retenue (H), la tête de retenue (33) du système de retenue (31) étant rotative dans une position de fixation, dans un sens de rotation (52) autour d'un axe de rotation (35) du système de retenue (31), **caractérisé en ce que** dans au moins une zone de fixation (49) s'étendant dans le sens de rotation (52) autour de l'axe de rotation (35) du système de retenue (31) sur laquelle au moins un contact (76) indirect est possible entre la tête de retenue (33) du système de retenue (31) et la première partie latérale (21) du patin de rail (20), une face (51) de la tête de retenue (33) du système de retenue (31) dirigée vers le plan d'appui (17) est conçue avec une inclinaison (s) à l'encontre du sens de rotation (52).

2. Support de patin de rail selon la revendication 1,
**caractérisé en ce que**
lors d'un réglage servant à réduire la dimension de retenue (H), la tête de retenue (33) est rotative dans une position de fixation autour d'un axe de rotation (35) dans un autre sens de rotation (53) orienté à l'encontre du sens de rotation (52), et **en ce que** dans une autre zone de fixation (50) s'étendant dans l'autre sens de rotation (53) autour de l'axe de rotation (35), dans laquelle au moins un contact (76) indirect entre la tête de retenue (33) et la première partie latérale (21) du patin de rail (20) est possible, la face (51) de la tête de retenue (33) dirigée vers le plan d'appui (17) est conçue avec une inclinaison (s) à l'encontre de l'autre sens de rotation (53).

3. Support de patin de rail selon la revendication 1 ou 2,
**caractérisé en ce que**
le système de retenue (31) est ajustable par rapport au corps d'appui (10), de telle sorte qu'un écart entre l'axe de rotation (35) du système de retenue (31) et un autre système de retenue (32), entre lesquels le patin de rail (20) soit se fixer est variable.

4. Support de patin de rail selon la revendication 3,
**caractérisé en ce que**
le corps d'appui (10) comporte un trou oblong (64) dans lequel est guidé un boulon (63) du système de retenue (31).

5. Support de patin de rail selon l'une quelconque des revendications 1 à 4,
**caractérisé en ce que**
la tête de retenue (33) du système de retenue (31) comporte une face frontale (56) dirigée vers le corps d'appui (10), qui pour la fixation de la tête de retenue (33) par rapport au corps d'appui (10) peut être soumise contre le corps d'appui (10) à l'aide d'un moyen de fixation (37) du système de retenue (31).

6. Support de patin de rail selon la revendication 5,
**caractérisé en ce que**
la face frontale (56) de la tête de retenue (33) du système de retenue (31) qui est dirigée vers le corps d'appui (10) est conçue sous la forme d'une face frontale (56) structurée et/ou **en ce que** la face frontale (56) de la tête de retenue (33) du système de retenue (31) qui est dirigée vers le corps d'appui (10) comporte des cannelures s'écoulant en direction radiale de l'axe de rotation (35) du système de retenue (31).

7. Support de patin de rail selon l'une quelconque des revendications 3 à 6,
**caractérisé en ce que**
l'autre système de retenue (31), respectivement un axe de rotation (36) de l'autre système de retenue (31) est placé sur le corps d'appui (10).

8. Support de patin de rail selon l'une quelconque des revendications 3 à 7,
**caractérisé en ce que**
l'autre système de retenue (32) est prévu, qui comporte une tête de retenue (34), **en ce que** pour la fixation du rail (3), une deuxième partie latérale (22) du patin de rail (20) peut se placer entre la tête de retenue (34) de l'autre système de retenue (32) et le plan d'appui (17), **en ce que** pour la fixation du rail (3), une autre dimension de retenue (H') entre la tête de retenue (34) de l'autre système de retenue (32) et le plan d'appui (17) est variable, pour compenser des tolérances de la deuxième partie latérale (22) du patin de rail (20), **en ce que** lors d'un réglage servant à réduire l'autre dimension de retenue (H'), la tête de retenue (34) de l'autre système de retenue (32) est rotative dans une position de fixation, dans un sens de rotation autour d'un axe de rotation (36) de l'autre système de retenue (32) et **en ce que** dans au moins une zone de fixation s'étendant dans le sens de rotation autour de l'axe de rotation (36) de l'autre système de retenue (32), sur laquelle au moins un contact indirect est possible entre la tête de retenue (34) de l'autre système de retenue (32) et la deuxième partie latérale (22) du patin de rail (20), une face de la tête de retenue (34) de l'autre système de retenue (32) qui est dirigée vers le plan d'appui (17) est conçue avec une inclinaison (s) à l'encontre du sens de rotation.

9. Support de patin de rail selon l'une quelconque des revendications 1 à 8,
**caractérisé en ce que**
sur la face (51) qui est dirigée vers le plan d'appui (17), dans l'au moins une zone de fixation (49, 50), la tête de retenue (33), respectivement l'autre tête de retenue (34) est conçue avec une inclinaison (s) s'écoulant en continu dans le sens de rotation (52), respectivement dans l'autre sens de rotation (53).

10. Support de patin de rail selon l'une quelconque des revendications 1 à 9,
**caractérisé**
**en ce qu'**il est prévu un corps de fixation (4), qui peut se fixer dans la gaine d'ascenseur (8) et **en ce que** le corps d'appui (10) peut se relier avec le corps de fixation (4) dans plusieurs positions de fixation possibles.

11. Support de patin de rail selon l'une quelconque des revendications 1 à 10,
**caractérisé en ce que**
sur la tête de retenue (33), respectivement sur l'autre tête de retenue (34) est prévue au moins une surface de glissement (77).

12. Support de patin de rail selon la revendication 11,
**caractérisé en ce que**
sur la surface de glissement (77), pour le guidage du patin de rail (20), un contact (75) est possible entre la première partie latérale (21), respectivement la deuxième partie latérale (22) du patin de rail (20) et la tête de retenue (33, 34) lorsque le rail (3) est fixé, et/ou **en ce que** la surface de glissement (77) est conçue sur un revêtement réducteur de friction de la tête de retenue (33), respectivement de l'autre tête de retenue (34) ou **en ce que** sur la tête de retenue (33), respectivement sur l'autre tête de retenue (34) est logée une bague coulissante (80).

13. Procédé, destiné à fixer un rail (3) d'une installation d'ascenseur (1) dans une gaine d'ascenseur (8) au moyen d'au moins un support de patin de rail (2) selon l'une quelconque des revendications 1 à 12, lors duquel on place le corps d'appui (10) dans la gaine d'ascenseur (8), lors duquel on place une première partie latérale (21) du patin de rail (20) entre la tête de retenue (33) du système de retenue (31) et le plan d'appui (17) prédéfini par le corps d'appui (10) et lors duquel, pour réduire la dimension de retenue (H) entre la tête de retenue (33) du système de retenue (31) et le plan d'appui (17), on fait tourner la tête de retenue (33) autour de l'axe de rotation (35) du système de retenue (31).

14. Procédé selon la revendication 13,
**caractérisé en ce que**
pour réduire la dimension de retenue (H) entre la tête de retenue (33) du système de retenue (31) et le plan d'appui (17), on fait tourner la tête de retenue (33) du système de retenue (31) autour de l'axe de rotation (35) du système de retenue (31) jusqu'à ce que la première partie latérale (21) du patin de rail (20) soit retenue sensiblement sans jeu, mais avec une force de retenue pratiquement infime entre la tête de retenue (33) du système de retenue (31) et le plan d'appui (17).
